# EUROPÄISCHE PATENTSCHRIFT

(11) **EP 2 700 725 B1**
(45) Veröffentlichungstag und Bekanntmachung des Hinweises auf die Patenterteilung: **06.11.2019**
(21) Anmeldenummer: 13004141.1
(22) Anmeldetag: 22.08.2013
(51) Int. Cl.: C21D 9/40, C21D 1/673

(54) **Fixtur zum Härten eines einzeinen ringförmigen Werkstücks**
Fixture for hardening a ring shaped workpiece
Système de fixation pour le durcissement d'une pièce en forme d'anneau

(30) Priorität: 23.08.2012 DE 102012016603
(43) Veröffentlichungstag der Anmeldung: 26.02.2014
(73) Patentinhaber: HEESS GmbH & Co. KG, 68623 Lampertheim (DE)
(72) Erfinder: Streng, Thomas, D-64625 Bensheim (DE); Kapper, Götz, D-55126 Mainz (DE)
(74) Vertreter: Bill, Burkart Hartmut

(56) Entgegenhaltungen:
- EP-A1- 1 464 711
- WO-A1-99/02744
- DE-A1- 3 307 041

## Beschreibung

Die Erfindung betrifft eine Fixtur zum Härten eines einzelnen ringförmigen Werkstücks sowie ein Verfahren hierzu.

Bekanntermaßen wird bei metallischen, insbesondere Stahl umfassenden Werkstücken das Härten angewendet, um diesen je nach deren spezifischem späteren Einsatz eine ausreichende und/oder vorbestimmte Härte und Festigkeit gegenüber mechanischen Beanspruchungen, wie beispielsweise statischer oder dynamischer Verformung durch Zug, Druck, Biegung und Verschleiß zu verleihen.

Beim Härten eines Werkstücks wird dieses generell auf eine werkstoffspezifische Härtetemperatur erwärmt, auf dieser entsprechend werkstoffspezifischer Voraussetzungen eine zeitlang gehalten und anschließend abgeschreckt. Nach dem Abschrecken schließt sich in der Regel der Schritt des Anlassens an, bei welchem das Werkstück wiederum auf einer werkstoff- und/oder härtespezifische Temperatur erwärmt wird und darauf hin wiederum auf Raumtemperatur abgekühlt wird. Beim Anlassen nimmt hierbei die Härte mit der Temperatur ab, wohingegen jedoch die Zähigkeit gesteigert wird, so dass die aufgrund einer einsatzspezifischen Belastung notwendige Duktilität häufig erst durch das Anlassen gewährleistet wird.

Aus der DE 33 07 041 A1 ist ein Verfahren und eine Vorrichtung zum serienmäßigen verzugsarmen Härten von Werkstücken bekannt, bei welchem ein Werkstück in eine Härtepresse eingespannt wird, mittels eines gekühlten Werkzeugs und/oder mittels eines strömenden gasförmigen Kühlmittels abgeschreckt und einer Wärmebehandlung unterworfen wird.

Aus der WO 99/02744 ist ein Verfahren und eine Vorrichtung für eine Wärmebehandlung von Stahlringen bekannt, bei welchem die innere und äußere Oberfläche von vorgeheizten Ringen unterschiedlichen Strömen eines Kühlmediums ausgesetzt werden, um unterschiedliche Kühlprozesse an den unterschiedlichen Oberflächen zu erreichen.

Aus der DE 10 2005 016 535 ist eine Aufnahmeeinrichtung zum Ereichen unterschiedlicher Härtegrade an härtbaren Werkstücken bekannt, welche zum Aufnehmen des Werkstücks eine Vielzahl von an zwei gegenüberliegenden Seiten am Werkstück angeordneten Modulen besitzt, welche Leitwege wenigstens eines Leitwegesystems zum Zuführen von Kühlmedien umfassen sowie wenigstens einen zur Anlage an das aufzunehmende Werkstück ausgebildeten Wandungsbereich, der zur indirekten Kühlung des Werkstücks auf einer von dem Werkstück abgewandten Seite an einen Leitweg grenzt, und wenigstens einen Wandungsbereich, an welchem zur direkten Kühlung des Werkstücks ein Leitweg zum aufzunehmenden Werkstücks hin offen ist, und die Leitwege kanal- und/oder schlitzartig sowie zum Zuführen von Fluiden und/oder Gasen ausgebildet sind.

Aus der EP 1 464 711 A1 ist ein Verfahren und eine Vorrichtung zum Härten heißer ringförmiger Werkstücke mit einem kalten Abschreckmittel bekannt, bei welchen eine Vielzahl von Werkstücken Chargenweise über einen feststehenden Dorn gestülpt und dem Abschreckmittel ausgesetzt werden, und der Dorn nach dem Abschrecken aus den Werkstücken ausgestoßen wird. Um das Härten der Werkstücke zu verbessern, ist gemäß diesem Stand der Technik vorgesehen, dass die Werkstücke in einer geschlossenen, druckdichten Abschreckkammer mit unter Druck gesetzten Kaltgas beaufschlagt werden, und der Dorn außerhalb der Abschreckkammer ausgestoßen wird.

Die vorliegende Erfindung hat sich demgegenüber zur Aufgabe gestellt, eine nochmals verbesserte Fixtur sowie ein Verfahren zum Härten eines einzelnen, ringförmigen Werkstücks bereitzustellen, welche ein verzugsärmeres Härten und also ein Härten eines ringförmigen Werkstücks mit hoher Präzision mit gasförmigen Medien und ohne den Einsatz einer druckdichten Abschreckkammer ermöglichen.

Die erfindungsgemäße Lösung ist bereits durch eine Vorrichtung und ein Verfahren mit den Merkmalen nach den anhängigen unabhängigen Ansprüchen gegeben. Zweckmäßige und/oder bevorzugte Weiterbildungen und Ausführungsformen sind Gegenstand der Unteransprüche.

Die Erfindung schlägt folglich ein Verfahren zum Härten jeweils eines einzelnen, ringförmigen Werkstückes vor, bei welchem jeweils ein einzelnes, zu härtendes ringförmiges Werkstück entweder mit dessen innerer Öffnung über einen Dorn gestülpt wird, bis das Werkstück mit einer ersten Stirnfläche auf einer Auflage aufliegt oder zunächst mit einer ersten Stirnfläche auf eine Auflage gelegt und daraufhin ein Dorn in die innere Öffnung des Werkstücks eingeführt wird. Daraufhin wird ein oder werden mehrere Niederhalter von einer der ersten Stirnfläche entgegen gerichteten Seite in Richtung des Auflagers zubewegt, bis der bzw. die Niederhalter auf einer der ersten Stirnfläche entgegen gerichteten zweiten Stirnfläche des Werkstücks kraftbeaufschlagt aufliegt bzw. aufliegen, und anschließend kaltes gasförmiges Abschreckmittel an das Werkstück begrenzende und zueinander entgegen gerichtete Flächen des Werkstückes zugeführt wird und erwärmtes Abschreckmittel abgeführt wird, insbesondere zumindest an eine radial nach innen gerichtete Innenfläche des Werkstückes, welche das Werkstück zur inneren Öffnung des Werkstückes hin begrenzt, und an eine radial nach außen gerichtete Außenfläche des Werkstückes zugeführt oder zumindest an die erste und zweite Stirnfläche zugeführt und erwärmtes Abschreckmittel abgeführt wird.

Ferner schlägt die Erfindung zur Durchführung des Verfahrens eine Fixtur zum Härten jeweils eines einzelnen, ringförmigen Werkstückes vor, die einen in der Fixtur angeordneten Dorn umfasst, welcher koaxial zur Rotationsachse des Werkstücks angeordnet ist, und sich beim Härten des ringförmigen Werkstückes durch dessen innere Öffnung hindurch erstreckt. Die erfindungsgemäße Fixtur besitzt zusätzlich eine Kraftbeaufschlagungs-Einrichtung mit einer Auflage und einem oder mehreren entlang der Rotationsachse mechanisch bewegbaren Niederhalter(n), wobei das Werkstück beim Härten mit einer ersten Stirnfläche auf der Auflage aufliegt und der Niederhalter an einer der ersten Stirnfläche entgegen gerichteten zweiten Stirnfläche des Werkstücks kraftbeaufschlagt aufliegt bzw. aufliegen, und darüber hinaus Leitwege zum Zuführen von kaltem gasförmigen Abschreckmittel an das Werkstück begrenzende und zueinander entgegen gerichtete Flächen des Werkstückes sowie zum Abführen von erwärmten Abschreckmittel aus der Fixtur heraus, insbesondere zum Zuführen von kaltem gasförmigen Abschreckmittel zumindest an eine radial nach innen gerichtete Innenfläche des Werkstückes, welche das Werkstück zur inneren Öffnung des Werkstückes hin begrenzt, und an eine radial nach außen gerichtete Außenfläche des Werkstückes, sowie zum Abführen von erwärmten Abschreckmittel aus der Fixtur heraus, oder zumindest an die erste und zweite Stirnfläche sowie zum Abführen von erwärmten Abschreckmittel aus der Fixtur heraus.

Die Leitwege sind hierbei entweder zumindest teilweise innerhalb des Dorns oder in der Auflage und in dem Niederhalter ausgebildet.

Ein wesentlicher Vorteil der Erfindung kann folglich darin gesehen werden, dass die Fixtur im Gegensatz zu einer Aufnahmeeinrichtung, welche lediglich an zwei gegenüberliegenden Seiten am Werkstück angeordnete Module mit Leitwegen besitzt, zusätzlich zur Ausübung der notwendigen mechanischen Kräfte eingesetzt wird, wobei das Werkstück mittels des Dorns während des Härtens rund in der Form und zusätzlich mittels Auflager sowie Niederhalter eben gehalten wird. Ferner wird die erfindungsgemäße Fixtur eingesetzt, um die Zufuhr des gasförmigen Abschreckmittels zu beeinflussen. Im Gegensatz z.B. zu einem Härten von mehreren, Chargenweise aufgenommenen Werkstücken ist folglich ein kontrollierter und reproduzierbarer Fluss des Abschreckmittels für jedes einzelne Werkstück erzielbar, welches zu einer gleichmäßigeren Abschreckung und ferner zu einer deutlichen Reduzierung des Verzugsverhaltens eines jeden zu härtenden Werkstücks führt.

So ist insbesondere das gasförmige Abschreckmittel je nach spezifischer Ausbildung eines jeden einzelnen Werkstücks an die jeweils flächenmäßig größeren, das Werkstück begrenzenden und einander gegenüberliegenden Flächen zuführbar, welches folglich zu einem nochmals verbesserten Abschreckverhalten eines jeden zu härtenden Werkstücks führt.

Ist hierbei also das ringförmige Werkstück derart ausgebildet, dass die Dicke des Werkstücks größer ist als die Differenz zwischen dem Außenradius des Werkstücks und dem Radius der Öffnung werden das Verfahren und die Fixtur zweckmäßig derart ausgebildet, dass das kalte gasförmige Abschreckmittel zumindest an die radial nach innen gerichtete Innenfläche des Werkstückes und an die radial nach außen gerichtete Außenfläche zugeführt wird. Ist hingegen das ringförmige Werkstück derart ausgebildet, dass die Dicke des Werkstücks geringer ist als die Differenz zwischen dem Außenradius des Werkstücks und dem Radius der Öffnung werden das Verfahren und die Fixtur zweckmäßig derart ausgebildet, dass das kalte gasförmige Abschreckmittel zumindest an die äußere erste Stirnfläche und die äußere zweite Stirnfläche zugeführt wird.

Weitere Vorteile und Merkmale der Erfindung sind anhand der nachfolgenden beispielhaften Beschreibung einiger bevorzugter Ausführungsformen anhand der beigefügten Zeichnungen ersichtlich.

In den Zeichnungen zeigen:
- Fig. 1: eine nicht maßstabsgetreue Skizze einer nicht vom Schutzbereich der Ansprüche umfassten Ausführungsform zum Gasabschrecken eines in einer Fixtur aufgenommenen einzelnen ringförmigen Werkstück durch Umströmen des Werkstücks mit Gas,
- Fig. 2: eine nicht maßstabsgetreue Skizze einer Ausführungsform zum Gasabschrecken eines in einer Fixtur aufgenommenen einzelnen ringförmigen Werkstück durch Anströmen des Werkstücks mit Gas mittels Düsenfeld,
- Fig. 3: eine nicht maßstabsgetreue Skizze einer nicht vom Schutzbereich der Ansprüche umfassten Ausführungsform einer Fixtur mit einem einzelnen, darin aufgenommenen ringförmigen Werkstück zum Abschrecken des Werkstücks durch Umströmen des Werkstücks mit Gas,
- Fig. 4: eine nicht maßstabsgetreue Skizze von Ausführungsformen einer Fixtur mit einem einzelnen, darin aufgenommenen ringförmigen Werkstück zum Abschrecken des Werkstücks durch Anströmen des Werkstücks mit Gas oder mit Gas und dem Gas beigemengten Flüssigkeitstropfen und
- Fig. 5: eine nicht maßstabsgetreue Skizze einer weiteren Ausführungsform zum Gasabschrecken eines in einer Fixtur aufgenommenen einzelnen ringförmigen Werkstück durch Anströmen des Werkstücks mit Gas.

Nachfolgend werden beispielhaft einige bevorzugte Ausführungsformen gemäß der Erfindung beschrieben, wobei zunächst auf die Figuren 1 und 2 Bezug genommen wird, wobei Fig. 1 eine nicht maßstabsgetreue Skizze eines nicht erfindungsgemäßen Gasabschreckens zum Härten eines in einer Fixtur aufgenommenen einzelnen ringförmigen Werkstück durch Umströmen eines Werkstücks mit Gas und Fig. 2 eine nicht maßstabsgetreue Skizze eines erfindungsgemäßen Gasabschreckens zum Härten eines in einer Fixtur aufgenommenen einzelnen ringförmigen Werkstück durch direktes Anströmen eines Werkstücks 3 mit Gas stark vereinfacht darstellen.

Demgemäß wird hierzu ein einzelnes, ringförmiges Werkstück 3, welches zuvor auf eine werkstoffspezifische Härtetemperatur aufgewärmt worden ist, innerhalb einer Fixtur aufgenommen und darin zum Härten abgeschreckt. Das heiße Werkstück 3, welches z.B. eine Stahl umfassende Schiebemuffe oder auch ein Getriebe-Zahnrad mit radial innen und/oder außen verlaufender, in den Figuren nicht näher dargestellter Verzahnung oder Ringnuten sein kann, wird z.B. zunächst mit dessen Öffnung, welche sich in der Regel zentrisch durch das ringförmige Werkstück 3 erstreckt, über einen Dorn 1 der Fixtur gestülpt, bis das Werkzeug mit einer in Richtung der Achse der Öffnung ausgerichteten ersten, gemäß Figur 1 oder 2 unteren Stirnfläche 5 auf einer Auflage 2 der Fixtur aufliegt. Alternativ kann das heiße Werkstück 3 jedoch zunächst auch mit einer in Richtung der Achse der Öffnung ausgerichteten ersten, gemäß Figur 1 oder 2 unteren Stirnfläche 5 auf eine Auflage 2 der Fixtur gelegt werden und daraufhin ein Dorn 1 der Fixtur in die Öffnung des Werkstücks, welche sich in der Regel zentrisch durch das ringförmige Werkstück 3 erstreckt, eingeführt werden. In diesem Fall muss der Dorn 1 der Fixtur jedoch entsprechend verfahrbar ausgebildet sein, wobei der Dorn hierbei in praktischer Umsetzung der Fixtur zweckmäßig derart verfahrbar ist, dass dieser von der ersten, gemäß Figur 1 oder 2 unteren Stirnfläche 5 her kommend in die Öffnung des Werkstücks eingeführt wird.

Anschließend wird ein Niederhalter 4 der Fixtur von einer der ersten Stirnfläche 5 entgegen gerichteten Seite und parallel zur Richtung der Achse der Öffnung in Richtung "R" des Auflagers 2 zubewegt, bis der Niederhalter 4 auf einer der ersten Stirnfläche 5 entgegen gerichteten zweiten Stirnfläche 6 des Werkstücks 3 kraftbeaufschlagt aufliegt. Es sei darauf hingewiesen, dass anstelle lediglich eines Niederhalters auch ein aus mehreren Teilelementen zusammengesetzter Niederhalter oder mehrere Niederhalter vorgesehen sein können. Aus Gründen der besseren Überschaubarkeit werden die nachfolgenden Ausführungsformen jedoch im Wesentlichen lediglich anhand eines Niederhalters beschrieben. Aufgrund des ringförmig ausgebildeten Werkstücks 3 sind folglich auch die äußere erste Stirnfläche 5 und die der ersten Stirnfläche 5 entgegen gerichtete äußere zweite Stirnfläche 6 des Werkstücks 3 ringförmig, wobei zweckmäßig sowohl die erste Stirnfläche 5 im Wesentlichen vollständig auf dem Auflager 2 aufliegt als auch auf der im Wesentlichen vollständigen zweiten Stirnfläche 6 der Niederhalter 4 aufliegt, alternativ die Niederhalter aufliegen. Das Auflager 2 und der Niederhalter 4 sind folglich zweckmäßig ebenfalls ringförmig ausgebildet. Mittels des kraftbeaufschlagt auf der zweiten Stirnfläche 6 aufliegenden Niederhalters 4 kann das Werkstück somit während des Härtens über dessen gesamte Ringform eben gehalten werden. Ist der Außendurchmesser des Dorns 1 ferner an den Durchmesser der Öffnung des Werkstücks 3 angepasst, kann der Dorn 1 über dessen Außendurchmesser das Werkstück 3 während des Härtens überdies rund in Form halten. Das Werkstück ist folglich in der Fixtur derart fixiert, dass während des Härtens ein möglicher Verzug des Werkstücks wesentlich reduziert ist und im Idealfall im Wesentlichen jeglicher Verzug ausgeschlossen ist.

Wie den Fig. 1 und 2 zu entnehmen, ist dort das ringförmige Werkstück derart ausgebildet, dass dessen Dicke größer ist als die Differenz zwischen dem Außenradius des Werkstücks und dem Radius der Öffnung. Alternativ kann das ringförmige Werkstück auch scheibenförmig und also im Rahmen der Erfindung derart ausgebildet sein, dass die Dicke des Werkstücks geringer ist als die Differenz zwischen dem Außenradius des Werkstücks und dem Radius der Öffnung.

Zweckmäßig kann das Abschreckverhalten eines jeden zu härtenden Werkstücks nochmals verbessert werden, wenn das kalte gasförmige Abschreckmittel zumindest an die jeweils flächenmäßig größeren, das Werkstück begrenzenden, einander gegenüberliegenden Flächen zugeführt wird.

Für den Härtevorgang selbst, wird nach Fixieren des Werkstücks 3 gemäß Figuren 1 und 2 kaltes gasförmiges Abschreckmittel zumindest an die radial nach innen gerichtete Innenfläche des Werkstückes 3, welche das Werkstück 3 zur inneren Öffnung hin begrenzt bzw. die innere Öffnung des Werkstückes 3 begrenzt, und an die radial nach außen gerichtete Außenfläche des Werkstückes 3 als das Werkstück begrenzende, einander gegenüberliegende und entgegen gerichtete Flächen zugeführt und durch den Abkühlvorgang des Werkstücks 3 erwärmtes Abschreckmittel abgeführt.

Eine hierzu entsprechend ausgebildete Fixtur zum Härten jeweils eines einzelnen, ringförmigen Werkstückes 3 und also zum Aufnehmen und fixierten Halten des Werkstücks während des Härtevorgangs umfasst gemäß der Erfindung folglich einen Dorn 1, welcher koaxial zur Rotationsachse des Werkstücks 3 angeordnet ist, und sich beim Härten des ringförmigen Werkstückes 3 durch dessen innere Öffnung hindurch erstrecken kann, sowie eine Kraftbeaufschlagungs-Einrichtung mit einer Auflage 2 und einem oder mehrerer entlang der Rotationsachse mechanisch bewegbaren Niederhalter 4, derart, dass das Werkstück 3 beim Härten mit dessen erster Stirnfläche 5 auf der Auflage 2 aufliegt und der oder die Niederhalter 4 an der der ersten Stirnfläche 5 entgegen gerichteten zweiten Stirnfläche 6 des Werkstücks 3 kraftbeaufschlagt aufliegt bzw. aufliegen. Je nach Ausführungsform, kann auch der Dorn 1 entlang der Rotationsachse mechanisch bewegbar ausgeführt sein. Zum Zuführen des kalten gasförmigen Abschreckmittels an das Werkstück 3 begrenzende, einander gegenüberliegende und entgegen gerichtete Flächen und also gemäß Fig. 1 und 2 bevorzugt zumindest an die radial nach innen gerichtete Innenfläche des Werkstückes 3, welche die innere Öffnung des Werkstückes 3 begrenzt, und an die radial nach außen gerichtete Außenfläche des Werkstückes 3 als das Werkstück begrenzende, gegenüberliegende und entgegen gerichtete Flächen, weist die Fixtur ferner entsprechend ausgebildete Leitwege auf, in den Figuren 1 und 2 mit den Pfeilen dargestellt. Darüber hinaus umfasst die Fixtur ferner in den Figuren nicht näher dargestellte Leitwege zum Abführen von erwärmten Abschreckmittel aus der Fixtur heraus, welche im einfachsten Fall nach außen offene Durchgänge in der Fixtur sind. Eine Fixtur gemäß der Erfindung ist folglich nicht gasdicht.

Erfindungsgemäß dient die Fixtur somit zur Ausübung der notwendigen mechanischen Kräfte, um das Werkstück 3 während des Härtens rund in der Form und eben zu halten und die Zufuhr des gasförmigen Abschreckmittels zu beeinflussen. Im Gegensatz zu einem Härten von mehreren, Chargenweise aufgenommenen Werkstücken ist folglich ein kontrollierter und reproduzierbarer Fluss des Abschreckmittels für jedes einzelne Werkstück erzielbar, welches zu einer gleichmäßigeren Abschreckung und ferner zu einer deutlichen Reduzierung des Verzugsverhaltens eines jeden zu härtenden Werkstücks führt.

Zum gleichmäßigen Umströmen des Werkstücks 3 mit gasförmigem Abschreckmittel sind die Leitwege ferner zweckmäßig derart in der Fixtur ausgebildet, dass die Zufuhr des gasförmigen Abschreckmittels zunächst von unterhalb des Dorns 1 erfolgt, wie bei Figur 1 und bei Figur 3, welche eine Skizze einer Ausführungsform einer Fixtur mit einem einzelnen, darin aufgenommenen ringförmigen Werkstück zum Abschrecken des Werkstücks durch Umströmen des Werkstücks mit Gas zeigt, zu sehen. Über in der Auflage 2 ausgebildete Leitwege, z.B. in Form von Rillen oder anderen anwendungsspezifisch ausgebildeten Durchlässen 7, und an der Außenfläche des Dorns 1 ausgebildete Leitwege, z.B. ebenfalls in Form von Rillen oder anderen anwendungsspezifisch ausgebildeten Bereichen 8 mit reduziertem Außendurchmesser, kann das gasförmige Abschreckmittel somit z.B. sowohl an den radial innen liegenden als auch an den radial außen liegenden Seiten oder Flächen des Werkstücks 3 herumgeführt werden, und dieses umströmen. Fig. 3 sieht vor, das gasförmige Abschreckmittel z.B. über eine zentrale Bohrung 13 in der Auflage 2 einzuleiten, wonach das Abschreckmittel durch z.B. in Form von Nuten ausgebildeten Durchlässen 7 in der Auflage auch am Dorn 1 vorbei strömen kann, sodass das Werkstück nicht nur mittels der Bereiche 8 an dessen radial nach innen gerichteter Innenfläche sondern auch an dessen radial nach außen gerichteter Außenfläche umströmt wird.

Wie z.B. bei Fig. 2 zu sehen, kann das gasförmige Abschreckmittel gemäß der Erfindung zumindest teilweise auch von innerhalb des Dorns 1, insbesondere zumindest an die radial nach innen gerichtete Innenfläche des Werkstückes 3 zugeführt werden. Sind ferner auf der der Zufuhrseite des Abschreckmittels entgegengesetzten Seite der Fixtur nach außen aus der Fixtur führende Durchgänge 9, 9a (Fig. 3) vorgesehen, insbesondere am Niederhalter 4 ausgebildete Durchgänge 9, z.B. in Form von an dem Niederhalter ausgebildeten Rillen oder anderen anwendungsspezifisch ausgebildeten Oberflächenvertiefungen, sowie z.B. an einem äußeren Ring der Fixtur ausgebildeten Durchgängen 9a, kann auf einfache Weise lediglich durch Zuführung von kaltem gasförmigen Abschreckmittel eine Gasströmung eingestellt werden, welche sowohl das Werkstück im Wesentlichen vollständig umströmt und darüber hinaus nach Umströmen des Werkstücks das hierbei erwärmte Abschreckmittel über die Durchgänge 9a schließlich nach außen aus der Fixtur abführt.

Ist ferner innerhalb der Fixtur zweckmäßig wenigstens ein Temperaturaufnehmer 10 (Fig. 3) zur Erfassung der Temperatur am Werkstück 3 angeordnet, der an einer nicht dargestellten Steuer- und/oder Regeleinrichtung zum Einstellen der Zuführung von Abschreckmittel basierend auf der Temperatur am Werkstück angeschlossen ist, kann auf einfache Weise das Zuführen des Abschreckmittels, z.B. in Hinblick auf die Zufuhrtemperatur und/oder Zufuhrmenge des Abschreckmittels, basierend auf der am Werkstück 3 erfassten Temperatur anwendungsspezifisch eingestellt, insbesondere geregelt werden.

Wie ferner bei Fig. 2 und z.B. auch bei Fig. 4 zu sehen, welche ähnlich der Fig. 2 eine Skizze einer Ausführungsform einer Fixtur mit einem einzelnen, darin aufgenommenen ringförmigen Werkstück zum Abschrecken des Werkstücks durch Anströmen des Werkstücks mit Gas zeigt, können zum Zuführen des gasförmigen Abschreckmittels zumindest teilweise von innerhalb des Dorns 1 insbesondere zumindest an die radial nach innen gerichtete Innenfläche des Werkstückes 3 zweckmäßig zumindest teilweise auch Leitwege 11 innerhalb des Dorns ausgebildet sein, wodurch überdies ein schnelleres Abkühlverhalten des Werkstücks 3 gewährleistet wird.

Sind diese Leitwege 11 derart ausgebildet, dass eine radial nach innen gerichtete Innenfläche des Werkstücks 3 zusätzlich durch radial nach außen gerichtetes Zuführen von gasförmigem Abschreckmittel direkt und zweckmäßig unter Druck angeströmt werden kann, kann gleichzeitig eine zumindest teilweise Entzunderung zumindest der direkt angeströmten Innenflächenbereiche bewirkt werden. Hierzu sieht die Erfindung vor, an diese Leitwege 11 zusätzlich innerhalb des Dorns angeordnete und radial nach außen gerichtete Düsen 12 zum direkten Anströmen zumindest der radial nach innen gerichteten Innenfläche des Werkstücks anzuschließen. Solche Düsen 12 können in einfachster Ausbildung im Dorn 1 entsprechend ausgebildete Bohrungen sein. In zweckmäßiger Weiterbildung können solche im Dorn angeordnete Düsen jedoch auch im Dorn eingearbeitete Bauteile mit veränderbarem Öffnungsquerschnitt sein, so dass mittels diesen, insbesondere in Verbindung mit wenigstens einem, in der Fixtur und am Werkstück 3 angeordneten Temperaturaufnehmer 10 über eine daran angeschlossene Steuer- und/oder Regeleinrichtung zum Einstellen der Zuführung von Abschreckmittel vorteilhaft auch der Druck des zugeführten Abschreckmittels zum direkten Anströmen durch Veränderung des Öffnungsquerschnitts anwendungsspezifisch eingestellt werden kann. Der Ausführungsform nach Fig. 4 sind ferner wiederum nach außen aus der Fixtur führende Durchgänge 9, 9a zu entnehmen, um das während des Härtevorgangs erwärmte Abschreckmittel gezielt vom Werkstück 3 weg und nach außen aus der Fixtur abzuführen.

Der Fig. 4 ist ferner eine vorteilhafte Ausbildung der Erfindung zu entnehmen, gemäß welcher in Weiterbildung ähnlich zu der zuvor beschriebenen Ausbildung in Bezug auf das direkte Anströmen der nach innen gerichteten Innenfläche des Werkstücks 3, in der Fixtur auch Leitwege 11a und optional daran angeschlossene Düsen 12a für ein direktes Anströmen zumindest einer radial nach außen gerichteten Außenfläche des Werkstücks 3 vorgesehen sind, und zwar durch radial nach innen gerichtetes Zuführen des gasförmigen Abschreckmittels unter Druck mittels der Leitwege 11a und der optional daran angeschlossenen Düsen 12a. In Bezug auf die Düsen 12a gilt das zu den Düsen 12 zuvor Beschriebene entsprechend.

In besonders bevorzugter Ausbildung sind die Düsen 12a Teil eines an die Leitwege 11a zum Zuführen des gasförmigen Abschreckmittels angeschlossenen Düsenfelds 14, welches eine Vielzahl von um das Werkstück herum angeordneten, in Richtung auf das Werkstück gerichteten Düsen zum direkten Anströmen zumindest einer nach außen gerichteten Außenfläche des Werkstücks besitzt, insbesondere von solchen, radial um das Werkstück 3 herum angeordneten, radial nach innen gerichteten Düsen 12a zum direkten Anströmen zumindest der radial nach außen gerichteten Außenfläche des Werkstücks 3 mit dem gasförmigem Abschreckmittel.

In weiterer bevorzugter Ausbildung, ist der Figur 4 ferner eine Ausführungsform einer Fixtur zum Abschrecken eines einzelnen, in der Fixtur aufgenommenen ringförmigen Werkstück 3 zu entnehmen, bei welcher dieses Werkstück durch direktes Anströmen mit Gas und dem Gas beigemengten Flüssigkeitstropfen abgeschreckt wird. Hierzu wird das unter Druck zugeführte gasförmige Abschreckmittel durch Beimengen von Tropfen eines flüssigen Abschreckmittels zu dem gasförmigen Abschreckmittel als Trägermedium verwendet.

Hierzu sind beispielhaft die Düsen 12a ferner an Leitwege 15 zum Zuführen von flüssigem Abschreckmittel angeschlossenen und ferner zum Beimengen von Tropfen des flüssigen Abschreckmittels zu dem gasförmigen Abschreckmittel als Trägermedium ausgebildet. Auch die Düsen 12 können auf ähnliche oder entsprechende Weise an in der Figur nicht dargestellte Leitwege angeschlossen sein, um eine Flüssigkeitszufuhr zur Beimengung von Flüssigkeitstropfen zu gewährleisten, wobei in diesem Fall auch die Düsen 12 zum Beimengen von Tropfen des flüssigen Abschreckmittels ausgebildet sind. Vorteilhafter Weise ist ferner die vorbeschriebene Steuer- und/oder Regeleinrichtung auch zum Einstellen, und also insbesondere zum Regeln der beizumengenden Flüssigkeitstropfen ausgebildet und an die Leitwege 15 und/oder Düsen zu deren Einstellung entsprechend angeschaltet.

Zum Abführen der dem Gas beigemengten Flüssigkeitstropfen aus der Fixtur nach dem Anströmen des Werkstücks 3 kann die Fixtur wiederum mit entsprechend geeignet angeordneten Durchlässen 16 ausgebildet sein, wobei diese z.B. in einfacher Ausführung in der zentralen Bohrung 13 in der Auflage 2 angeordneten sein können.

Fig. 5 zeigt eine Skizze einer weiteren Ausführungsform zum Gasabschrecken eines in einer Fixtur aufgenommenen einzelnen ringförmigen Werkstücks 3 durch Anströmen des Werkstücks mit Gas, bei welcher das ringförmige Werkstück 3 scheibenförmig und also derart ausgebildet ist, dass die Dicke des Werkstücks geringer ist als die Differenz zwischen dem Außenradius des Werkstücks und dem Radius der Öffnung.

Für den Härtevorgang selbst, wird somit nach Fixieren des Werkstücks 3 gemäß Figur 5 kaltes gasförmiges Abschreckmittel bevorzugt zumindest an die axial ausgerichteten Stirnflächen 5 und 6 als das Werkstück begrenzende, gegenüberliegende und entgegen gerichtete Flächen zugeführt und durch den Abkühlvorgang des Werkstücks 3 erwärmtes Abschreckmittel abgeführt.

In Abwandlung zu den vorstehend beschriebenen Fixturen besitzt die Fixtur nach Fig. 5 entsprechend abgewandelt ausgebildete Leitwege zum Zuführen des kalten gasförmigen Abschreckmittels an das Werkstück 3 begrenzende, gegenüberliegende und entgegen gerichtete Flächen und also gemäß Fig. 5 bevorzugt zumindest an die äußeren, jedoch axial ausgerichteten Stirnflächen 5 und 6.

Die Leitwege sind zweckmäßig hierzu z.B. gemäß Fig. 5 derart in der Fixtur ausgebildet, dass die Zufuhr des gasförmigen Abschreckmittels von unten über in der Auflage 2 ausgebildete Leitwege 11b, z.B. in Form von Kanälen oder anderen anwendungsspezifisch ausgebildeten Durchlässen, und von oben über in dem Niederhalter 4 ausgebildete Leitwege 11c, z.B. ebenfalls in Form von Kanälen oder anderen anwendungsspezifisch ausgebildeten Durchlässen, erfolgen kann. Somit können z.B. zunächst direkt die axial ausgerichteten Stirnflächen 5 und 6 angeströmt werden. Eine zweckmäßige Ausbildung der Erfindung sieht ferner vor, dass das gasförmige Abschreckmittel hiernach durch radial nach außen und innen führende Durchgänge 9b, z.B. in Form von als Nuten ausgebildeten Durchlässen in der Auflage und im Niederhalter, am Werkstück vorbei, radial nach außen strömen kann sowie radial nach innen strömen kann und über zusätzliche axial führende Durchgänge 9c im Dorn 1, z.B. in Form von im Dorn 1 ausgebildeten Nuten oder anderen Durchlässen, am Werkstück innen vorbei und anschließend axial nach außen strömen kann.

Wie z.B. bei Fig. 5 zu sehen, kann hierdurch auf einfache Weise lediglich durch Zuführung von kaltem gasförmigen Abschreckmittel somit auch eine Gasströmung eingestellt werden, mit welcher das Werkstück zunächst zumindest an den axial ausgerichteten Stirnflächen 5 und 6 als das Werkstück begrenzende, einander gegenüberliegende Flächen direkt angeströmt, das Werkstück daraufhin im Wesentlichen vollständig umströmt und darüber hinaus nach Umströmen des Werkstücks das hierbei erwärmte Abschreckmittel über die Durchgänge schließlich nach außen aus der Fixtur abgeführt wird.

Auch hierbei kann folglich gleichzeitig eine zumindest teilweise Entzunderung zumindest der direkt angeströmten Flächenbereiche der Stirnflächen 5 und 6 bewirkt werden. Im Rahmen der Erfindung sind auch an die Leitwege 11b und 11c zusätzliche, wiederum in Richtung auf das Werkstück gerichtete, bei Fig. 5 jedoch aus Gründen der Übersichtlichkeit nicht dargestellte Düsen angeschlossen. Solche Düsen können in einfachster Ausbildung im Auflager und/oder im Niederhalter entsprechend ausgebildete Bohrungen oder auch Bauteile mit veränderbarem Öffnungsquerschnitt sein, so dass mittels diesen, insbesondere in Verbindung mit wenigstens einem, in der Fixtur und am Werkstück 3 angeordneten, jedoch bei Fig. 5 nicht dargestellten Temperaturaufnehmer über eine daran angeschlossene Steuer- und/oder Regeleinrichtung zum Einstellen der Zuführung von Abschreckmittel auch der Druck des zugeführten Abschreckmittels zum direkten Anströmen durch Veränderung des Öffnungsquerschnitts anwendungsspezifisch eingestellt werden kann.

In besonders bevorzugter Ausbildung können auch solche Düsen Teil eines an die Leitwege zum Zuführen des gasförmigem Abschreckmittels angeschlossenes Düsenfelds sein, welches eine Vielzahl von um das Werkstück herum angeordnete, in Richtung auf das Werkstück gerichtete Düsen zum direkten Anströmen von nach außen gerichteten Flächen des Werkstücks und also gemäß Fig. 5 zumindest der Stirnflächen 5 und 6 besitzt. Auch können bei solcher Ausführung dem unter Druck zugeführten gasförmigen Abschreckmittel wiederum Tropfen eines flüssigen Abschreckmittels beigemengt werden.

Zum Abführen der dem Gas beigemengten Flüssigkeitstropfen aus der Fixtur nach dem Anströmen des Werkstücks 3 können z.B. die gemäß Fig. 5 angeordneten Durchgänge 9b und 9c genutzt werden.

Die anhand verschiedener zweckmäßiger Ausführungsformen beschriebene Erfindung ermöglicht somit ein Abschrecken von ringförmigen, bis hin zu scheibenförmigen Einzelteilen in einer Fixtur, wobei die Strömungsführung und Medien zum Abschrecken auf die individuelle Werkstückgeometrie angepasst werden kann und neben reinen gasförmigen Abschreckmitteln durch Beimengung von Flüssigkeitstropfen auch 2-Phasen-Gemische zur Abschreckung Anwendung finden können. Darüber hinaus ermöglicht die Erfindung insbesondere in Ausbildung der direkten Anströmung eine Selbstreinigung der Fixtur selbst, so dass diese äußerst zügig für den nächsten Härtevorgang eines weiteren Werkstücks wieder einsetzbar ist.

Zusätzlich kann in der Fixtur in Weiterbildung vorbeschriebener Ausführungsformen wenigstens ein zur Anlage an das aufzunehmende Werkstück 3 ausgebildeter Wandungsbereich vorgesehen sein, der auf einer von dem Werkstück 3 abgewandten Seite an einen Leitweg grenzt, um eine erhöhte Kühlung des Werkzeugs bei gleichzeitiger indirekter Kühlung des Werkstücks 3 zu erhalten und hierdurch somit auch einen in Bezug auf das Werkstück nochmals erhöhten Wärmeentzug während des Härtens zu ermöglichen. Aus Gründen der Übersichtlichkeit ist dies jedoch in den Figuren nicht dargestellt.

### Bezugszeichenliste

- 1: Dorn;
- 2: Auflager;
- 3: ringförmiges Werkstück;
- 4: Niederhalter;
- 5: erste Stirnfläche des Werkstücks;
- 6: zweite Stirnfläche des Werkstücks;
- 7: Durchlässe;
- 8: Bereiche des Dorns mit reduziertem Außendurchmesser;
- 9, 9a, 9b, 9c: Durchgänge;
- 10: Temperaturaufnehmer;
- 11: Leitwege innerhalb des Dorns;
- 11a: Leitwege zum Anströmen radial nach außen gerichteter Flächen des Werkstücks;
- 11b, 11c: Leitwege zum Anströmen axial ausgerichteter Flächen des Werkstücks;
- 12,12a: Düsen;
- 13: Bohrung in der Auflage;
- 14: Düsenfeld;
- 15: Flüssigkeitszufuhr;
- 16: Durchlass zum Abführen von Flüssigkeit
- R: Bewegungsrichtung;

## Patentansprüche

1. Fixtur zum Härten jeweils eines einzelnen, ringförmigen Werkstückes (3),
umfassend
- einen in der Fixtur angeordneten Dorn (1), welcher koaxial zur Rotationsachse des Werkstücks (3) angeordnet ist, und sich beim Härten des ringförmigen Werkstückes (3) durch dessen innere Öffnung hindurch erstreckt,
- eine Kraftbeaufschlagungs-Einrichtung mit einer Auflage (2) und einem oder mehreren entlang der Rotationsachse mechanisch bewegbaren Niederhalter(n) (4), wobei das Werkstück (3) beim Härten mit einer ersten Stirnfläche auf der Auflage (2) aufliegt und der bzw. die Niederhalter (4) an einer der ersten Stirnfläche entgegen gerichteten zweiten Stirnfläche des Werkstücks (3) kraftbeaufschlagt aufliegt bzw. aufliegen, und
- Leitwege zum Zuführen von kaltem gasförmigen Abschreckmittel an das Werkstück (3) begrenzende und zueinander entgegen gerichtete Flächen des Werkstückes (3) und zum Abführen von erwärmten Abschreckmittel aus der Fixtur heraus, **dadurch gekennzeichnet, dass** die Leitwege entweder:
- zumindest teilweise innerhalb des Dorns ausgebildet sind, wobei an die Leitwege, innerhalb des Dorns angeordnete, radial nach außen gerichtete Düsen, zum direkten Anströmen zumindest der radial nach innen gerichteten Innenflächen des Werkstücks (3) mit dem gasförmigen Abschreckmittel, angeschlossen sind, oder
- in der Auflage (2) und in dem Niederhalter (4) ausgebildet sind, wobei an die Leitwege in der Auflage (2) und in dem Niederhalter (4) ausgebildete Düsen, zum direkten Anströmen der axial ausgerichteten Stirnflächen (5, 6) des Werkstücks (3) mit dem gasförmigen Abschreckmittel, angeschlossen sind.

2. Fixtur nach Anspruch 1, **dadurch gekennzeichnet, dass** die
- Leitwege zum Zuführen von kaltem gasförmigen Abschreckmittel
zumindest zum Zuführen von kaltem gasförmigen Abschreckmittel an eine radial nach innen gerichtete Innenfläche des Werkstückes (3), welche das Werkstück (3) zur inneren Öffnung hin begrenzt, und an eine radial nach außen gerichtete Außenfläche des Werkstückes (3) ausgebildet sind, oder
zumindest zum Zuführen von kaltem gasförmigen Abschreckmittel an die Stirnflächen (5, 6) des Werkstückes (3) ausgebildet sind.

3. Fixtur nach Anspruch 1 oder 2, ferner **gekennzeichnet durch**
- ein an die Leitwege zum Zuführen des gasförmigem Abschreckmittel angeschlossenes Düsenfeld mit einer Vielzahl von um das Werkstück (3) herum angeordneten, in Richtung auf das Werkstück (3) gerichteten Düsen zum direkten Anströmen zumindest von nach außen gerichteten Flächen des Werkstücks (3) mit dem gasförmigen Abschreckmittel.

4. Fixtur nach Anspruch 3, **dadurch gekennzeichnet** das
- die Düsen ferner an Leitwege zum Zuführen von flüssigem Abschreckmittel angeschlossenen sind und zum Beimengen von Tropfen des flüssigen Abschreckmittels zu dem gasförmigem Abschreckmittel als Trägermedium ausgebildet sind.

5. Fixtur nach einem der vorstehenden Ansprüche, ferner **dadurch gekennzeichnet, dass**
- innerhalb der Fixtur wenigstens ein Temperaturaufnehmer zur Erfassung der Temperatur am Werkstück angeordnet ist, wobei der Temperaturaufnehmer an eine Steuer- und/oder Regeleinrichtung zum Einstellen der Zuführung von Abschreckmittel basierend auf der Temperatur am Werkstück angeschlossen ist.

6. Verfahren zum Härten jeweils eines einzelnen, ringförmigen Werkstückes (3),
mit folgenden Schritten:
- entweder Überstülpen eines einzelnen, zu härtenden ringförmigen Werkstückes (3) mit dessen Öffnung über einen Dorn (1) bis das Werkstück mit einer ersten Stirnfläche auf einer Auflage (2) aufliegt oder Auflegen eines einzelnen, zu härtenden ringförmigen Werkstückes (3) mit einer ersten Stirnfläche auf eine Auflage (2) und anschließendes Einführen eines Dorns (1) in die innere Öffnung des Werkstück,
- Zubewegen eines oder mehrerer Niederhalter(s) (4) von einer der ersten Stirnfläche entgegen gerichteten Seite in Richtung des Auflagers (2) bis der bzw. die Niederhalter (4) auf einer der ersten Stirnfläche entgegen gerichteten zweiten Stirnfläche des Werkstücks (3) kraftbeaufschlagt aufliegt bzw. aufliegen, und
- Zuführen von kaltem gasförmigen Abschreckmittel zumindest an das Werkstück (3) begrenzende und zueinander entgegen gerichtete Flächen des Werkstückes (3),
- und Abführen von erwärmten Abschreckmittel,
dadurch gekennzeichet, dass das gasförmige Abschreckmittel entweder:
- zumindest teilweise von innerhalb des Dorns (1) zugeführt wird, wobei zumindest die radial nach innen gerichteten Innenflächen des Werkstücks (3) durch radial nach außen gerichtetes Zuführen des gasförmigen Abschreckmittels unter Druck direkt angeströmt werden, oder
- von innerhalb der Auflage (2) und von innerhalb des Niederhalters (4) zugeführt wird, wobei die axial ausgerichteten Stirnflächen (5, 6) des Werkstücks (3) mit dem gasförmigen Abschreckmittel unter Druck direkt angeströmt werden.

7. Verfahren nach Anspruch 6, ferner **dadurch gekennzeichnet, dass** zum Zuführen von kaltem gasförmigen Abschreckmittel
zumindest an radial nach innen gerichtete Innenflächen des Werkstückes (3), welche das Werkstück (3) zur inneren Öffnung hin begrenzen, und an radial nach außen gerichtete Außenflächen des Werkstückes (3) gasförmiges Abschreckmittel zugeführt wird, oder
zumindest an die axial ausgerichteten Stirnflächen des Werkstückes (3) gasförmiges Abschreckmittel zugeführt wird.

8. Verfahren nach Anspruch 6 oder 7, ferner **gekennzeichnet durch**
- direktes Anströmen zumindest von nach außen gerichteten Flächen des Werkstücks (3), und zwar durch von außen in Richtung auf das Werkstück (3) gerichtetes Zuführen von gasförmigem Abschreckmittel unter Druck.

9. Verfahren nach Anspruch 8, ferner **gekennzeichnet durch**
- Verwenden des unter Druck zugeführten gasförmigen Abschreckmittels als Trägermedium durch Beimengen von Tropfen eines flüssigen Abschreckmittels zu dem gasförmigen Abschreckmittel.

10. Verfahren nach einem der vorstehenden Ansprüche 6 bis 9, ferner **gekennzeichnet durch**
- Erfassen der Temperatur am Werkstück, und Einstellen des Zuführens von Abschreckmittel basierend auf der am Werkstück erfassten Temperatur.

## Claims

1. Fixture for hardening one individual annular workpiece (3) at a time,
comprising
- a mandrel (1) which is disposed in the fixture and is disposed coaxially to the axis of rotation of the workpiece (3) and, during hardening of the annular workpiece (3), extends through the inner opening thereof,
- a force-application device with a support (2) and one or a plurality of hold-down devices (4) which can move mechanically along the axis of rotation, wherein, during hardening, the workpiece (3) lies with a first end surface on the support (2), and the hold-down device(s) (4) lie(s), under the application of force, on a second end surface of the workpiece (3) directed oppositely to the first end surface, and
- passageways for supplying cold gaseous quenchant to surfaces of the workpiece (3), which define the workpiece (3) and are directed oppositely to each other, and for discharging heated quenchant out of the fixture, **characterised in that** the passageways are either:
- formed at least partially within the mandrel, wherein radially outwardly directed nozzles, which are disposed within the mandrel, for providing a direct flow of the gaseous quenchant at least on the radially inwardly directed inner surfaces of the workpiece (3), are attached to the passageways, or
- formed in the support (2) and in the hold-down device (4), wherein nozzles, which are formed in the support (2) and in the hold-down device (4), for providing a direct flow of the gaseous quenchant on the axially orientated end surfaces (5, 6) of the workpiece (3), are attached to the passageways.

2. Fixture as claimed in claim 1, **characterised in that**
- passageways for supplying cold gaseous quenchant are formed at least for supplying cold gaseous quenchant to a radially inwardly directed inner surface of the workpiece (3), which defines the workpiece (3) towards the inner opening, and to a radially outwardly directed outer surface of the workpiece (3), or are formed at least for supplying cold gaseous quenchant to the end surfaces (5, 6) of the workpiece (3).

3. Fixture as claimed in claim 1 or 2, further **characterised by**
- a nozzle array, which is attached to the passageways for supplying the gaseous quenchant and has a multiplicity of nozzles, which are disposed around the workpiece (3) and directed in the direction towards the workpiece (3), for providing a direct flow of the gaseous quenchant at least on outwardly directed surfaces of the workpiece (3).

4. Fixture as claimed in claim 3, **characterised in that**
- the nozzles are further attached to passageways for supplying liquid quenchant and are formed to mix droplets of the liquid quenchant into the gaseous quenchant as a carrier medium.

5. Fixture as claimed in any one of the preceding claims, further **characterised in that**
- at least one temperature sensor for detecting the temperature at the workpiece is disposed within the fixture, wherein the temperature sensor is attached to a control and/or regulating device for adjusting the supply of quenchant based on the temperature at the workpiece.

6. Method for hardening one individual annular workpiece (3) at a time,
comprising the following steps:
- either imposing an individual annular workpiece (3) to be hardened with the opening thereof over a mandrel (1) until the workpiece lies with a first end surface on a support (2), or placing an individual annular workpiece (3) to be hardened with a first end surface onto a support (2) and subsequently introducing a mandrel (1) into the inner opening of the workpiece,
- moving one or a plurality of hold-down devices (4) from a side, which is directed oppositely to the first end surface, in the direction of the support (2) until the hold-down device(s) lie(s), under the application of force, on a second end surface of the workpiece (3), which is directed oppositely to the first end surface, and
- supplying cold gaseous quenchant at least to surfaces of the workpiece (3) which define the workpiece (3) and are directed oppositely to each other,
- and discharging heated quenchant,
**characterised in that** the gaseous quenchant is either:
- at least partially supplied from inside the mandrel (1), wherein at least the radially inwardly directed inner surfaces of the workpiece (3) receive a flow directly on them through a radially outwardly directed supply of the gaseous quenchant under pressure, or
- supplied from inside the support (2) and from inside the hold-down device (4),
wherein the gaseous quenchant flows under pressure directly against the axially orientated end surfaces (5, 6) of the workpiece (3).

7. Method as claimed in claim 6, further **characterised in that** in order to supply cold gaseous quenchant, gaseous quenchant is supplied at least onto radially inwardly directed inner surfaces of the workpiece (3), which define the workpiece (3) towards the inner opening, and onto radially outwardly directed outer surfaces of the workpiece (3), or
gaseous quenchant is supplied at least onto the axially orientated end surfaces of the workpiece (3).

8. Method as claimed in claim 6 or 7, further **characterised by**
- providing a direct flow at least on outwardly directed surfaces of the workpiece (3), specifically through the supply of gaseous quenchant under pressure directed from the outside in the direction of the workpiece (3).

9. Method as claimed in claim 8, further **characterised by**
- using the gaseous quenchant supplied under pressure as a carrier medium by mixing droplets of a liquid quenchant into the gaseous quenchant.

10. Method as claimed in any one of the preceding claims 6 to 9, further **characterised by**
- detecting the temperature at the workpiece and adjusting the supply of quenchant based on the temperature detected at the workpiece.

## Revendications

1. Système de fixation destiné à durcir respectivement une pièce à usiner (3) annulaire, individuelle,
comprenant
- une broche (1) agencée dans le système de fixation, laquelle broche est agencée de façon coaxiale par rapport à l'axe de rotation de la pièce à usiner (3) et s'étend à travers l'ouverture intérieure de la pièce à usiner (3) annulaire au cours du durcissement de celle-ci,
- un dispositif de sollicitation de force avec un support (2) et un ou plusieurs abaisseurs mécaniquement mobiles le long de l'axe de rotation, où, au cours du durcissement, la pièce à usiner (3) repose sur le support (2) avec une première surface frontale et le ou les abaisseurs (4) repose ou reposent par sollicitation de force contre une seconde surface frontale de la pièce à usiner (3) orientée à l'opposé de la première surface frontale, et
- des voies d'acheminement pour amener un moyen de trempe froid et sous forme de gaz contre des surfaces de la pièce à usiner (3) limitrophes de la pièce à usiner (3) et orientées à l'opposé l'une de l'autre et pour évacuer des moyens de trempe réchauffés hors du système de fixation,
**caractérisé en ce que** les voies d'acheminement :
- soit sont formées au moins partiellement à l'intérieur de la broche, où des buses agencées à l'intérieur de la broche, orientées de façon radiale vers l'extérieur, sont raccordées aux voies d'acheminement pour l'aspersion directe avec le moyen de trempe sous forme de gaz au moins des surfaces intérieures de la pièce à usiner (3) orientées de façon radiale vers l'intérieur,
- soit sont formées dans le support (2) et dans l'abaisseur (4), où des buses formées dans le support (2) et dans l'abaisseur (4) sont raccordées aux voies d'acheminement pour l'aspersion directe avec le moyen de trempe sous forme de gaz des surfaces frontales (5, 6) de la pièce à usiner (3) orientées de façon axiale.

2. Système de fixation selon la revendication 1, **caractérisé en ce que**
- des voies d'acheminement pour amener un moyen de trempe froid et sous forme de gaz sont formées pour au moins amener un moyen de trempe froid et sous forme de gaz contre une surface intérieure de la pièce à usiner (3) orientée vers l'intérieur de façon radiale, laquelle est limitrophe de la pièce à usiner (3) en direction de l'ouverture intérieure, et contre une surface extérieure de la pièce à usiner (3) orientée vers l'extérieur de façon radiale, ou sont formées pour au moins amener un moyen de trempe froid et sous forme de gaz contre les surfaces frontales (5, 6) de la pièce à usiner (3).

3. Système de fixation selon la revendication 1 ou 2, **caractérisé en outre par**
- un champ de buses raccordé aux voies d'acheminement pour amener le moyen de trempe sous forme de gaz avec une pluralité de buses agencées autour de la pièce à usiner (3), orientées en direction de la pièce à usiner (3), pour l'aspersion directe avec le moyen de trempe sous forme de gaz au moins des surfaces de la pièce à usiner (3) orientées vers l'extérieur.

4. Système de fixation selon la revendication 3, **caractérisé en ce que**
- les buses sont en outre raccordées à des voies d'acheminement pour amener un moyen de trempe liquide et pour incorporer des gouttes du moyen de trempe liquide au moyen de trempe sous forme de gaz en tant que milieu porteur.

5. Système de fixation selon l'une des revendications précédentes, **caractérisé en outre en ce que**
- à l'intérieur du système de fixation, au moins un capteur de température est agencé pour saisir la température au niveau de la pièce à usiner, où le capteur de température est raccordé à un dispositif de commande et/ou de réglage pour régler l'amenée de moyen de trempe sur la base de la température au niveau de la pièce à usiner.

6. Procédé destiné à durcir respectivement une pièce à usiner (3) annulaire, individuelle,
avec les étapes suivantes consistant à :
- soit renverser une pièce à usiner (3) annulaire, individuelle, à durcir avec son ouverture par-dessus une broche (1) jusqu'à ce que la pièce à usiner repose sur un support (2) avec une première surface frontale, soit déposer une pièce à usiner (3) annulaire, individuelle, à durcir sur un support (2) avec une première surface frontale et introduire ensuite une broche (1) dans l'ouverture intérieure de la pièce à usiner,
- diriger un ou plusieurs abaisseurs (4) depuis un côté orienté à l'opposé de la première surface frontale dans la direction du support (2) jusqu'à ce que le ou les abaisseurs (4) repose ou reposent par sollicitation de force contre une seconde surface frontale de la pièce à usiner (3) orientée à l'opposé de la première surface frontale, et
- amener un moyen de trempe froid et sous forme de gaz au moins contre des surfaces de la pièce à usiner (3) limitrophes de la pièce à usiner (3) et orientées à l'opposé l'une de l'autre,
- et évacuer des moyens de trempe réchauffés,
**caractérisé en ce que** le moyen de trempe sous forme de gaz :
- soit est amené au moins partiellement depuis l'intérieur de la broche (1), où au moins les surfaces intérieures de la pièce à usiner (3) orientées de façon radiale vers l'intérieur sont directement aspergées par l'amenée orientée de façon radiale vers l'extérieur du moyen de trempe sous forme de gaz sous pression,
- soit est amené depuis l'intérieur du support (2) et depuis l'intérieur de l'abaisseur (4), où les surfaces frontales (5, 6) de la pièce à usiner (3) orientées de façon axiale sont directement aspergées avec le moyen de trempe sous forme de gaz sous pression.

7. Procédé selon la revendication 6, **caractérisé en outre en ce que**, pour amener un moyen de trempe froid et sous forme de gaz
un moyen de trempe sous forme de gaz est amené au moins contre des surfaces intérieures de la pièce à usiner (3) orientées de façon radiale vers l'intérieur, lesquelles sont limitrophes de la pièce à usiner (3) en direction de l'ouverture intérieure, et contre des surfaces extérieures de la pièce à usiner (3) orientées de façon radiale vers l'extérieur de la pièce à usiner (3), ou
un moyen de trempe sous forme de gaz est amené au moins contre les surfaces frontales de la pièce à usiner (3) orientées de façon axiale.

8. Procédé selon la revendication 6 ou 7, **caractérisé en outre par**
- l'aspersion directe au moins de surfaces de la pièce à usiner (3) orientées vers l'extérieur, et ce par l'amenée orientée depuis l'extérieur en direction de la pièce à usiner (3) d'un moyen de trempe sous forme de gaz sous pression.

9. Procédé selon la revendication 8, **caractérisé en outre par**
- l'utilisation du moyen de trempe sous forme de gaz amené sous pression en tant que milieu porteur par incorporation de gouttes d'un moyen de trempe liquide au moyen de trempe sous forme de gaz.

10. Procédé selon l'une des revendications précédentes 6 à 9, **caractérisé en outre par**
- la saisie de la température au niveau de la pièce à usiner, et le réglage de l'amenée de moyens de trempe sur la base de la température saisie au niveau de la pièce à usiner.
